# FASCICULE DE BREVET EUROPEEN

(11) **EP 0 079 867 B1**
(45) Date de publication et mention de la délivrance du brevet: **24.06.1987**
(21) Numéro de dépôt: 82830280.2
(22) Date de dépôt: 12.11.1982
(51) Int. Cl.: B03B 5/56, B03B 5/42, B03B 5/00, B03B 11/00

(54) **Installation de lavage des matières inertes telles que du sable, du gravier et similaire**
Waschanlage für inerte Materialien wie zum Beispiel Sand, Kies und dergleichen
Washing apparatus for inert materials such as sand, gravel and the like

(30) Priorité: 12.11.1981 IT 2503081
(43) Date de publication de la demande: 25.05.1983
(73) Titulaire: Capannoli, Palmiero, I-53035 Monteriggioni - Siena (IT)
(72) Inventeur: Capannoli, Palmiero, I-53035 Monteriggioni - Siena (IT)
(74) Mandataire: Martini, Lazzaro

## Description

L'invention concerne une installation de lavage de matières inertes telles que du sable, du gravier ou des matières similaires.

On sait qu'il faut laver les matières inertes, en particulier les matériaux de construction, afin d'en éliminer la boue, le filler, le limon, la poussière et les substances organiques.

Dans ce but, existent actuellement des installations à vis d'Archimède principalement constituées par un bac allongé, légèrement incliné par rapport à l'horizontale et dans lequel tourne la vis d'Archimède. La matière à laver est amenée en face de l'extrémité la plus basse du bac et le liquide de lavage, en général de l'eau, est apporté en correspondance de l'extrémité la plus haute du dit bac. L'alimentation étant continue, le liquide de lavage passe par dessus le bord le plus bas et entraîne les impuretés contenues dans la matière inerte qui, transportée par la vis d'Archimède, atteint l'extrémité la plus haute d'où elle est déchargée.

Ces installations connues à vis d'Archimède présentent le problème du lavage insuffisant de la matière inerte, surtout si très sale, dans la mesure où elle n'est lavée qu'une seule fois. Ces installations ont en outre des frais d'exploitation extrêmement élevés: en effet, elles requièrent de grandes quantités de liquide de lavage, en particulier de l'eau, chose désavantageuse en raison de la diminution toujours croissante des ressources hydriques. De plus, en raison de l'existence de l'énorme frottement, il faut une grande puissance pour que la vis d'Archimède puisse tourner et en conséquence, les palettes de celle-ci s'usent rapidement. Il faut donc remplacer fréquemment les pièces mécaniques usées. En dernier lieu, ces installations présentent un autre problème particulièrement désavantageux consistant en ce qu'elles ne peuvent pas laver des matières inertes de taille supérieure à 5-8 mm.

Il existe également d'autres installations à godets, constituées par un bac semi-cylindrique contenant la matière inerte et le liquide de lavage: les godets, fixés radialement à un arbre central, y pêchent, mélangent et soulèvent la matière tout en laissant le liquide de lavage passer par les trous spécialement ménagés dans les godets et en déchargeant la matière inerte lavée dans les compartiments adjacents.

Ces installations ont elles aussi un grand désavantage: le frottement produit et la grande puissance motrice nécessaire au fonctionnement, dans la mesure où le sable mouillé devient très compact. De plus, le lavage est lui aussi insuffisant, surtout si les matières inertes sont très sales, de même que ces installations ne peuvent produire que de petities quantités de matière lavée à la fois. En conséquence, ces installations à godets n'ont qu'un faible rendement. En dernier lieu, comme il est parfois nécessaire, ces installations ne peuvent laver que des matières inertes de taille inférieure à 5-8 mm.

On connaît également d'après le brevet USA 1824688 un bassin de lavage pour matériaux inertes, de forme cylindrique, que l'on fait tourner autour de son propre axe horizontal et qui est muni de plusieurs diaphragmes annulaires permettant de délimiter autant de compartiments correspondants pour les matériaux; la paroi en circonférence de chaque compartiment du bassin est munie d'une série de brides formant des poches pour soulever les matériaux et les faire avancer vers une ou plusieurs tuiles destinées à faire passer les matériaux dans le compartiment suivant: lesdites tuiles étant perforées pour permettre le drainage des matériaux.

L'eau de lavage est introduite dans le compartiment qui se trouve à une des extrémités du bassin, et c'est de ce même compartiment que l'on décharge les matériaux traités, tandis qu'elle sort du compartiment se trouvant à l'extrémité opposée du bassin et dans lequel on introduit les matériaux à traiter. Toutefois, avec un tel type de bassin de lavage, les matériaux à traiter sont introduits dans le compartiment où l'eau se trouve en quantité mineure et qui a donc une capacité inférieure de lavage; en outre, la boue reste, en grande partie, déposée dans les divers compartiments du bassin, de sorte qu'il faut une grande quantité d'eau et une grande force motrice pour faire tourner le bassin et une période prolongée de fonctionnement.

La présente invention a pour but de proposer une installation de lavage de matières inertes, telles que du sable, du gravier ou des matières similaires éliminant ou réduisant fortement ces inconvénients.

Nous avons atteint ce résultat, selon l'invention, avec une installation de lavage comprenant plusieurs rotors identiques, fonctionnant selon le principe à contre-courant et tournant autour d'un même axe, chacun des rotors étant composé d'un compartiment délimité par deux diaphragmes plans annulaires de même largeur et par une paroi cylindrique, laquelle paroi étant munie de plusieurs augets radiaux angulairement équidistants, des moyens pour alimenter l'installation en eau de lavage, des moyens pour charger les matériaux à laver dans le rotor qui se trouve à l'une des extrémité de l'installation, des moyens pour récupérer les matériaux lavés à la sortie du rotor qui se trouve à l'autre extrémité de l'installation caractérisée par le fait que les différents rotors sont espacés axialement les uns des autres, l'axe des rotors est incliné par rapport à l'horizontale, la matière inerte est chargée dans le rotor le plus bas, chaque rotor est alimenté séparément en eau de lavage propre, et que les augets sont formés par un fond de forme triangulaire, pourvu de nombreux trous pour l'écoulement de la boue et prolongé par une paroi faisant un angle avec le fond et s'étendant à l'extérieur du diaphragme annulaire qui est tourné vers la sortie des matériaux, pour permettre le transfert des matériaux, sans eau de lavage, dans le rotor adjacent correspondant.

Ainsi la matière inerte à laver, introduite par la bouche du rotor situé à une extrémité de l'installation, avance à contre-courant passant par tous les rotors avant d'être déchargée par l'orifice du rotor situé à l'autre extrémité de l'installation. Les avantages obtenus grâce à cette invention consistent essentiellement en ce que l'on peut laver des matières inertes de toute taille même si très sales; en ce que la consommation de liquide de lavage et d'énergie motrice est nettement inférieure à celle des installations de type connu et ce, même par rapport à la quantité de matière lavée produite; en ce que l'installation a une durée de vie plus longue et en ce qu'elle ne requiert qu'une maintenance réduite.

Dans ce qui suit, l'invention est exposée plus en détail à l'aide des dessins en annexe représentant seulement un mode d'exécution.

La figure 1 est la coupe longitudinale d'un premier mode de réalisation selon l'invention; la figure 2 est la coupe longitudinale d'une deuxième forme de réalisation; la figure 3 représente l'installation des Figures 1 et 2, en vue frontale du côté de sortie de l'inerte lavée et en coupe partielle; la figure 4 est une variante de la figure 3.

Par référence à la Fig. 1 des dessins en annexe, l'installation objet de l'invention comprend essentiellement:
- plusieurs rotors tubulaires (1) placés à distance les uns à côté des autres et fixés au même arbre (13), légèrement incliné par rapport à l'horizontale; chaque rotor est muni de deux diaphragmes transversaux et annulaires (2) délimitant un canal annulaire (3). Dans chaque canal annulaire (3) sont fixés plusieurs augets (15) ayant chacun un fond (5) triangulaire et une paroi (6) continue, pliée en angle par rapport au fond (5) dépassant ou non de ce canal annulaire (3). Cette paroi (6) est inclinée par rapport à l'arbre (13) des rotors (1) et se développe selon cet arbre de façon à ce que, de préférence, l'extrémité libre soit dans le canal annulaire (3) du rotor (1) adjacent situé plus haut; la paroi (6) du rotor (1) situé à l'extrémité supérieure de l'installation dépasse en dehors de celle-ci de façon à ce que les moyens de remassage et de transport (14) de la matière inerte lavée puissent la recueillir en fin de lavage. Du point de vue de la construction, chacune de ces parois (6) peut ne pas dépasser du rotor correspondant (1) à condition que son inclinaison par rapport à l'arbre (13) soit telle qu'elle permette à la matière inerte de s'écouler dans le canal annulaire (3) successif ou en dehors de l'installation lorsqu'elle se trouve dans le dernier rotor (1).

Conformément à la Fig. 3 des dessins en annexe, plusieurs galets (12) ont été prévus pour servir de support et faire tourner les rotors (1).
- Un tuyau (7) d'alimentation en liquide lavage passe, de préférence en sens axial, dans les rotors et est muni de plusieurs bouches (8) de sortie du liquide (9) de lavage, Le mode d'exécution de la figure 1 prévoit une bouche (8) par rotor (1).
- Des dispositifs d'amenée de la matière inerte sale (10) situés en face de l'extrémité inférieure de l'installation et qui sont constitués soit par un tapis transporteur (11) soit par une trémie ou similaire.

Par référence à la figure 2 des dessins en annexe, chaque rotor (1) est muni de plusieurs diaphragmes annulaires intermédiaires (2a) délimitant plusieurs canaux annulaires (3). De plus, le tuyau d'alimentation (7) en liquide de lavage présente une bouche (8) d'écoulement seulement en face du canal annulaire (23) supérieur de chaque rotor (1), alors que les canaux (3) de chaque rotor situés en dessous du premier sont remplis par l'eau débordant du canal supérieur correspondant.

Les figures 3 et 4 des dessins en annexe montrent l'agencement des augets (15) selon deux orientations possibles, à savoir en position radiale et inclinée par rapport au rayon du rotor (1); en tout cas, la matière inerte lavée est déchargée dans le canal annulaire (3) adjacent et situé au-dessus en raison de la rotation du rotor (1).

Le fonctionnement est le suivant: la matière inerte à laver est amenée en face du ou des canaux annulaires (3) inférieurs de l'extrémité inférieure de l'installation et le tuyeau (7) d'alimentation fournit le liquide de lavage qui remplit la zone la plus basse de chaque canal (3) jusqu'au bord du diaphragme (2) inférieur d'où il s'écoule en dehors ou dans le canal (3) adjacent situé au-dessous. Après avoir débordé dans les canaux appropriés, l'eau ou le liquide de lavage apporté continuellement et en petites quantités par le tuyau (7), s'écoule vers le bas entraînant les impuretés retirées de la matière inerte. Par effet de la rotation des rotors (1), la matière inerte en cours de lavage est soulevée par les augets (15) laissant le liquide de lavage s'écouler par les trous (4); par effet de l'inclinaison des parois (6) et après une certaine élévation, la matière inerte est déchargée (dans le sens indiqué par la flèche F1 de la Fig. 1) dans la canal (3) adjacent situé au-dessus et ce, dans la mesure où cette paroi dépasse du diaphragme (2) du canal correspondant. De cette façon, après avoir été déchargée par le tapis transporteur (11) et lavée dans le premier canal (3) inférieur, la matière inerte passe dans le deuxième canal (3) adjacent et, de canal (3) en canal (3) atteint le dernier d'où elle sera déchargée sur une goulotte (14) et ainsi retirée.

## Revendications

1. Installation de lavage des matières inertes telles que du sable, du gravier et matières similaires comprenant plusieurs rotors (1) identiques, fonctionnant selon le principe à contre-courant et tournant autour d'un même axe (13), chacun des rotors (1) étant composé d'un compartiment délimité par deux diaphragmes plans annulaires (52) de même largeur et par une paroi cylindrique, laquelle paroi étant munie de plusieurs augets (15) radiaux angulairement équidistants, des moyens (7, 8) pour alimenter l'installation en eau (9) de lavage, des moyens (11) pour charger les matéreaux (10) à laver dans le rotor (1) qui se trouve à l'une des extrémité de l'installation, des moyens (14) pour récupérer les matériaux lavés à la sortie du rotor (1) qui se trouve à l'autre extrémité de l'installation caractérisée par le fait que les différents rotors (1) sont espacés axialement les uns des autres, l'axe (13) des rotors est incliné par rapport à l'horizontale, la matière inerte est chargée dans le rotor le plus bas, chaque rotor est alimenté séparément en eau de lavage propre, et que les augets sont formés par un fond (5) de forme triangulaire, pourvu de nombreux trous pour l'écoulement de la boue et prolongé par une paroi (6) faisant un angle avec le fond (5) et s'étendant à l'extérieur du diaphragme annulaire (2) qui est tourné vers la sortie des matériaux, pour permettre le transfert des matériaux, sans eau de lavage, dans le rotor (1) adjacent correspondant.

2. Installation conforme à la revendication 1) caractérisée par le fait que le fond (5) desdits augets (15) s'étend sur toute la largeur (hauteur) du rotor (1).

## Patentansprüche

1. Waschanlage für inerte Materialien wie zum Beispiel Sand, Kies und dergleichen, die mehrere identische Rotoren (1), die gemäss dem stromaufwärtsen Prinzip arbeiten und um eine selbe Achse (13) zu drehen, wohin jeder Rotor (1) aus einer von zwei ebenen ringsförmigen Scheidewände (52) und einer zylindrischen Wand abgegrenzten Abteilung besteht, und diese Wand mit mehreren winkligweisen gleich weit entfernten radialen Schleiftroge (15) versehen ist, Mittel (7, 8) um die Anlage mit Waschenwasser zu versorgen, Mittel (11) um die zu waschen Materialien (10) in den Rotor (1), der an einer der Extremitäten der Anlage sich findet, zu laden, und Mittel (14) um die gewaschenen Materialien an den Ausgang des Rotors (1), der an dem anderen End der Anlage sich sindet, wieder zu verwerten enhält, dadurchgezeichnet dass die verschiedenen Rotoren (1) axialweise auseinander in Abstände liegen, die Achse (13) der Rotoren in Bezug der Waagerechte geneigt ist, die inerten Materielien in den niedrigsten Rotor geladet sind, jeder Rotor mit sauber Waschenwasser besonders versorgt ist, und die Schleiftroge aus einem dreieckigen Grund (5) besteht, der mit zahlreichen Löcher für das Ablauf des Schlammes versehen ist und mit einer Wand (6) verlängert ist, die mit dem Grund (5) eine Ecke bildet und ausser denen nach dem Ausgang der Materialien orientierten ringsförmigen Scheidewand (2) sich erstreckt, um den Transfer der Materielien, ohne Waschenwasser, in den entsprechenden Nebenrotor (1) zu erlauben.

2. Anlage nach Anspruch 1), dadurchgezeichnet dass der Grund (5) der genannten Schleiftroge (15) über die ganze Breite (Höhe) des Rotors (1) sich erstreckt.

## Claims

1. Washing apparatus for inert materials such as sand, gravel and the like comprising a plurality of identical rotors (1), working according to the coun- terstream principle and rotating about a single axis (13), each rotor (1) comprising a container defines by two annular plane diaphragms (52) having the same width and by a cilindrical wall, said wall being provided with a plurality of radial buckets (15) angularly equidistant, means (7, 8) for supplying the apparatus with washing water (9), means (11) for loading the materials (10) to be washed into the rotor (1) which is at one of the end of the apparatus, means (14) to collect the washed materials at the exit of the rotor (1) which is at the other end of the apparatus, characterized in that the rotors (1) are spaced axially one from another, the axis (13) is tilted respected to the horizontal line, the inert material is loaded in the lowest rotor, each rotor is supplied separately with clean washing water, and the buckets are formed by a triangular shaped bottom (5) provided with many holes for the discharge of the mud and prolonged by a wall (6) defining an angle with the bottom (5) and extending outside of the annular disphragm (2) which faces toward the exit of the materials, in order to allow the transfer of the materials, without washing water, into the correspondant adjacent rotor (1).

2. Apparatus according to claim 1), characterized in that the bottom (5) of said buckets (15) extends on the whole width (height) of the rotor (1).
